# FASCICULE DE BREVET EUROPEEN

(11) **EP 0 320 363 B1**
(45) Date de publication et mention de la délivrance du brevet: **02.06.1993**
(21) Numéro de dépôt: 88403080.0
(22) Date de dépôt: 06.12.1988
(51) Int. Cl.: A45D 34/04

(54) **Dispositif applicateur pour cosmétiques**
Auftragsvorrichtung für kosmetische Erzeugnisse
Applying device for cosmetics

(30) Priorité: 11.12.1987 FR 8717319
(43) Date de publication de la demande: 14.06.1989
(73) Titulaire: SOCIETE DE CONSEILS ET D'ETUDES DES EMBALLAGES S C E E, 77230 Dammartin En Goele (FR)
(72) Inventeur:
(74) Mandataire: Madeuf, René Louis

(56) Documents cités:
- EP-A- 0 002 301
- CH-A- 521 104
- DE-U- 7 433 846
- FR-A- 1 070 381
- GB-A- 883 600
- US-A- 3 756 731

## Description

La présente invention concerne les dispositifs applicateurs pour cosmétiques fluides et, plus particulièrement, les dispositifs applicateurs de fluide connus sous le nom de mascara ou eye-liner.

Les cosmétiques ci-dessus contiennent des solvants souvent très volatils de sorte qu'il est important qu'ils soient contenus dans une enceinte parfaitement étanche.

Les cosmétiques ci-dessus doivent être appliqués sur les cils ou les paupières au moyen d'une brosse ou d'un pinceau qui doit être essoré au moment où il est sorti de l'étui qui contient le cosmétique, afin d'éviter que ledit cosmétique s'écoule de la brosse ou du pinceau et risque de tacher le visage ou le vêtement de l'utilisatrice et qu'il soit appliqué en trop forte quantité sur les cils ou les paupières.

La technique antérieure a fait connaître différents flacons ou étuis pour des cosmétiques du type rappelé ci-dessus. C'est ainsi que le brevet CH-A-404 881 décrit un flacon dans lequel trempent un pinceau et un agitateur pour homogénéiser le produit cosmétique, ledit flacon étant fermé par un bouchon vissé assurant le serrage d'un joint.

Etant donné la nature volatile de leurs solvants, une telle réalisation est peu utilisable pour les cosmétiques concernés par l'invention.

Par ailleurs, la réalisation du flacon et des dispositifs qu'il contient est compliquée.

Le US-A-3 214 782 a fait connaître un applicateur pour mascara comportant un étui présentant intérieurement une pièce formant un rétrécissement et des ailettes pour l'essorage de la brosse. La pièce présentant le rétrécissement doit être retenue par un tube entretoise ou un anneau et par un sertissage de l'enveloppe, ce qui conduit à une réalisation relativement complexe.

Le CH-A-454 374 décrit un dispositif applicateur pour mascara comportant un corps médian présentant un rétrécissement et auquel sont fixés un réservoir à double paroi et un capuchon.

La réalisation de ce dispositif nécessite la mise en oeuvre de nombreux usinages et l'assemblage des pièces qui sont complexes est nécessairement long, de sorte que ce dispositif est coûteux.

Le US-A-3 896 823 décrit également un applicateur dans lequel un réservoir tronconique est muni à sa partie ouverte d'un essoreur souple rapporté, le corps de l'applicateur étant fermé par un capuchon dans lequel est fixé un support d'une tige munie d'une brosse.

Là encore, le nombre de pièces constituant l'applicateur est important et leur assemblage nécessite un temps de travail non négligeable.

L'invention crée un nouveau dispositif applicateur pour cosmétiques constitué par seulement trois pièces pouvant être réalisées facilement par moulage par injection et dont l'assemblage peut être assuré mécaniquement de façon très simple, ce qui permet d'obtenir un appareil très bon marché.

Par ailleurs, le réservoir contenant le produit cosmétique est fermé de façon parfaitement étanche et sa contenance peut être facilement adaptée au type de cosmétique à utiliser.

Supplémentairement, la réalisation particulière du dispositif applicateur fait que celui-ci peut présenter une taille réduite, ce qui est avantageux pour des utilisatrices désirant conserver sur elles leurs objets de maquillage et cela même au cours d'activités de plein air.

Conformément à l'invention, le dispositif applicateur pour cosmétiques volatils du genre connu sous le nom de mascara, eye-liner et analogues est caractérisé en ce qu'il comporte une enveloppe ouverte à sa base et formant à son sommet un goulot et un essoreur, l'enveloppe étant fermée par un pied que comporte un réservoir qui est engagé et fixé de façon étanche dans l'enveloppe dont le goulot reçoit un capuchon formant une tige prolongée par un applicateur du produit cosmétique contenu dans le réservoir.

Diverses autres caractéristiques de l'invention ressortent d'ailleurs de la description détaillée qui suit.

Des formes de réalisation de l'objet de l'invention sont représentées, à titre d'exemples non limitatifs, aux dessins annexés.

La fig. 1 est une coupe-élévation éclatée du dispositif applicateur pour cosmétiques réalisée conformément à l'invention.

La fig. 2 est une élévation latérale sensiblement à l'échelle, de l'applicateur lorsqu'il est clos.

La fig. 3 est une coupe-élévation à plus grande échelle illustrant l'applicateur monté et faisant apparaître la rélation mutuelle des différentes pièces qui le composent.

La fig. 4 est une coupe vue suivant la ligne IV-IV de la fig. 3.

La fig. 5 est une coupe vue suivant la ligne V-V de la fig. 3.

La fig. 6 est une coupe analogue à la fig. 5 illustrant une variante.

Le dispositif applicateur comporte une enveloppe 1 dont la partie inférieure formant la base la est ouverte et délimite une gorge 2.

L'enveloppe 1 est indifféremment de section circulaire comme illustrée à la fig. 5 ou d'une autre forme, par exemple, ovoïde comme illustrée en 1b à la fig. 6. A sa partie supérieure, l'enveloppe 1 forme un épaulement 3 prolongé par un goulot 4. Le goulot 4 est fileté et est avantageusement de section circulaire ou bien le filetage qu'il comporte est remplacé par un élément de retenue autre que des filets, par exemple des barrettes élastiques, des stries etc.

Le goulot 4 est prolongé vers l'intérieur de l'enveloppe 1 par un essoreur tronconique 5 formé d'une pièce avec ladite enveloppe.

L'enveloppe 1 est destinée à contenir un réservoir 6 de section annulaire et circulaire dont la partie supérieure présente un évasement 7 destiné à être inséré entre l'essoreur tronconique 5 sur lequel il est serré et la partie interne de l'enveloppe 1.

A son autre extrémité, le réservoir comporte un fond plein 8 entouré par un pied 9 formant un bourrelet 10 destiné à être engagé par déformation élastique dans la gorge 2 de l'enveloppe 1.

Lorsque l'enveloppe 1 est de section circulaire, le pied 9 et le bourrelet 10 sont également de section circulaire. Au contraire, lorsque l'enveloppe 1 présente une autre forme en section, par exemple la forme ovoïde illustrée à la fig. 6, alors le pied 9 et le bourrelet 10 présentent une forme complémentaire, ce qui permet d'assurer le verrouillage du réservoir 6 dans l'enveloppe 1.

Le dispositif applicateur comporte supplémentairement un capuchon 11 qui présente avantageusement la même forme en section que l'enveloppe 1.

Le capuchon délimite à sa partie inférieure un taraudage 12 ou d'autres moyens d'accrochage destinés à coopérer avec le goulot fileté 4 ou les organes de retenue qui peuvent lui être substitués.

Le capuchon 11 forme intérieurement une tige 13 prolongée par une brosse 14.

Comme l'illustre la fig. 3, le goulot 4 présente à sa partie supérieure une portion lisse 15 s'étendant au-dessus du goulot fileté 4, et le capuchon 11 présente une paroi interne 16 également lisse de sorte qu'en position de fermeture du capuchon, la paroi interne 16 prend appui sur la partie lisse 15, ce qui assure l'étanchéité entre le capuchon et l'enveloppe 1 et par conséquent également avec le réservoir 6 puisque la partie lisse 5 de ce réservoir serre l'extrémité supérieure de l'essoreur tronconique 5 et est donc assemblée de manière étanche à l'enveloppe 1.

Le réservoir 6 est destiné à contenir un produit cosmétique, en particulier un produit pour le maquillage des yeux et, plus particulièrement, un produit connu sous le nom de mascara ou encore un produit dit eye-liner ; dans ce dernier cas, la brosse 14 est remplacée par un pinceau.

Ainsi que l'illustre le dessin, lorsqu'on désire utiliser le produit cosmétique, le capuchon 11 est retiré, par exemple dévissé, ce qui permet d'extraire la brosse 14 ou le pinceau.

L'excès de produit cosmétique entraîné par la brosse ou le pinceau est retenu par l'extrémité de l'essoreur tronconique 5 formé par l'enveloppe 1 à l'intérieur de celle-ci et, par conséquent, seule une quantité appropriée de produit cosmétique est entraînée par la brosse ou le pinceau.

Etant donné que le réservoir 6 est de section circulaire, quelle que soit la forme en section de l'enveloppe 1, on est assuré que la quasi-totalité du produit cosmétique pourra être utilisée puisque le réservoir est de forme analogue à celle de la partie active de la brosse ou du pinceau, ce qui ne serait pas le cas si ce réservoir présentait, par exemple, une forme ovoïde.

En position fermée, l'essoreur tronconique 5 prend appui contre la tige 13 du capuchon, ce qui assure, ainsi que cela est déjà exposé dans ce qui précède, une fermeture étanche de la partie du réservoir qui contient le produit cosmétique et, par conséquent, le solvant de celui-ci ne risque pas de s'évaporer.

Il est avantageux pour réaliser l'enveloppe 1 qui forme le goulot 4 et l'essoreur 5, pour réaliser le réservoir 6 et pour réaliser le capuchon 11, d'utiliser une matière plastique, par exemple du polypropylène qui permet une fabrication par injection rendant possible l'obtention de pièces de grande précision et d'un aspect attrayant.

La simplicité des trois pièces constituant le dispositif fait que celui-ci peut être réalisé dans un format réduit, par exemple suivant les dimensions qui correspondent à celles qui apparaissent à la fig. 2, dimensions qui rendent facile un rangement du dispositif applicateur dans un sac, une pochette ou analogues.

## Revendications

1. Dispositif applicateur pour cosmétiques volatils du genre connu sous le nom de mascara, eye-liner et analogues, comportant une enveloppe (1) ouverte à sa base et formant à son sommet un goulot (4), cette enveloppe étant reliée à un essoreur tronconique (5) prenant appui contre la tige (13) d'un capuchon (11) lorsque celui-ci est mis en place sur le goulot (4) de l'enveloppe (1), cette tige étant prolongée par un applicateur (14) de produit cosmétique, un réservoir (6) étant engagé et fixé de façon étanche dans l'enveloppe (1) dont le goulot (4) reçoit le capuchon (11) portant l'applicateur (14) du produit cosmétique contenu dans le réservoir (6), caractérisé en ce que l'essoreur tronconique fait partie intégrante du goulot (4) dont il constitue un prolongement dirigé vers le bas, la paroi interne de l'enveloppe (1) et la paroi externe de l'essoreur (5) délimitant entre elles un espace annulaire étroit et en ce que le réservoir (6) s'étend jusqu'audit espace annulaire étroit et présente en section une forme circulaire tandis que l'enveloppe présente en section une forme quelconque, le pied (9) du réservoir (6) présentant lui-même en section une forme complémentaire de celle de la partie de l'enveloppe (1) en regard de laquelle il se trouve.

2. Dispositif suivant la revendication 1, caractérisé en ce que le goulot (4) de l'enveloppe (1) et la paroi interne (16) du capuchon (11) présentent des portions lisses complémentaires assurant l'étanchéité.

3. Dispositif suivant l'une des revendications 1 ou 2, caractérisé en ce que le goulot (4) est relié au capuchon (11) par des éléments de retenue, notamment un filetage et un taraudage.

4. Dispositif suivant l'une des revendications 1 à 3, caractérisé en ce que le réservoir (6) présente un évasement (7) serré contre la paroi extérieure de l'essoreur (5) au niveau dudit espace annulaire étroit en assurant l'étanchéité entre ledit réservoir et ladite enveloppe de l'essoreur (5).

5. Dispositif suivant l'une des revendications 1 à 4, caractérisé en ce que le pied (9) du réservoir (6) comprend un bourrelet (10) engagé dans une gorge (2) de l'enveloppe.

6. Dispositif suivant l'une des revendications 1 à 5, caractérisé en ce que le pied (9) du réservoir (6) présente une forme en section correspondant à la forme en section de l'enveloppe (1).

7. Dispositif suivant l'une des revendications 1 à 6, caractérisé en ce que le réservoir (6) présente une forme circulaire pour correspondre à celle de la brosse ou pinceau (14) formant applicateur du produit cosmétique.

8. Dispositif suivant l'une des revendications 1 à 7, caractérisé en ce que l'enveloppe (1) et le capuchon (11) présentent en section la même forme pouvant être différente d'un anneau circulaire.

## Claims

1. Applying device for volatile cosmetics of the type known under the name of mascara, eye-liner and the like, comprising an envelope (1) with an opened base and a top formed with a neck (4), this envelope being connected to a frustoconical squeezing member (5) bearing on the stem (13) of a cap (11) when the same is in position on the neck (4) of the envelope (1), this stem being prolongated by an applicator (14) for cosmetics product, a container (6) being engaged and tightly fixed in the envelope (1), the neck (4) of which receives the cap 11 carrying the applicator (14) of the cosmetics product contained in the container (6), characterized in that the frustoconical squeezing member is an integral part of the neck (4) of which it makes a downward extension, the inner wall of the envelope (1) and the outer wall of the squeezing member (5) therebetween forming a narrow annular space, and in that the container (6) is extended to said narrow annular space and has a circular cross sectional shape while the envelope has any cross sectional shape, the foot (9) of the container (6) having itself a cross sectional shape complementary to that of the part of the envelope (1) in front of which it is placed.

2. Device according to claim 1, characterized in that the neck (4) of the envelope (1) and the inner wall (16) of the cap (11) have mating smooth portions for providing tightness.

3. Device according to one of claims 1 or 2, characterized in that the neck (4) is connected to the cap (11) by retaining elements, in particular an outer and an inner thread.

4. Device according to one of claims 1 to 3, characterized in that the container (6) is formed with a flared-out part (7) pressed against the outer wall of the squeezing member (5) at said narrow annular space, thereby ensuring a tightness between said container and said envelope of the squeezing member (5).

5. Device according to one of claims 1 to 4, characterized in that the foot (9) of the container (6) comprises a bead (10) engaged inside a groove (2) of the envelope.

6. Device according to one of claims 1 to 5, characterized in that the foot (9) of the container (6) has a cross sectional shape corresponding to the cross sectional shape of the envelope (1).

7. Device according to one of claims 1 to 6, characterized in that the container (6) is of a circular shape for mating with that of the brush or pencil (14) forming the applicator for cosmetics product.

8. Device according to one of claims 1 to 7, characterized in that the envelope (1) and the cap (11) have a same cross sectional shape which can be different from a circular ring.

## Patentansprüche

1. Auftragsvorrichtung für flüchtige kosmetische Erzeugnisse der unter der Bezeichnung Mascara, Eye-Liner und dergleichen bekannten Art bestehend aus einer Hülse (1), die an der Unterseite offen ist und oben einen engen Hals (4) umfaßt, wobei die Hülse mit einem kegelstumpfförmigen Trockner (5) verbunden ist, der gegen die Spindel (13) einer Kappe (11) anliegt, denn diese auf den engen Hals (4) der Hülse (1) aufgesetzt wird, wobei die Spindel durch eine Auftragsvorrichtung (14) für das kosmetische Erzeugnis verlängert ist und wobei ein Behälter (6) dicht schließend in die Hülse (1) eingeführt und befestigt ist, deren enger Hals (4) die Kappe (11) aufnimmt, auf der die Auftragsvorrichtung (14) für das im Behälter (6) befindliche kosmetische Erzeugnis angebracht ist, dadurch gekennzeichnet, daß der kegelstumpfförmige Trockner ein fester Bestandteil des engen Halses (4) ist und eine nach unten gerichtete Verlängerung desselben darstellt, wobei die Innenwandung der Hülse (1) und die Außenwandung des Trockners (5) zwischen sich einen engen ringförmigen Raum bilden, und daß sich der Behälter (6) bis zu dem engen ringförmigen Raum erstreckt und einen kreisrunden Querschnitt besitzt, während die Hülse einen Querschnitt von beliebiger Form aufweisen kann, wobei der Fuß (9) des Behälters (6) selbst einen Querschnitt hat, der von der Form her dem Teil der Hülse (1) angepaßt ist, in dem er sich befindet.

2. Vorrichtung nach Anspruch 1, dadurch gekennzeichnet, daß der enge Hals (4) der Hülse (1) und die Innenwandung (16) der Kappe (11) aufeinander abgestimmte glatte Abschnitte umfassen, welche die Dichtigkeit gewährleisten.

3. Vorrichtung nach einem der Ansprüche 1 oder 2, dadurch gekennzeichnet, daß der enge Hals (4) mit der Kappe (11) durch Halterungselemente und insbesondere ein Gewinde oder ein Innengewinde verbunden ist.

4. Vorrichtung nach irgendeinem der Ansprüche 1 bis 3, dadurch gekennzeichnet, daß der Behälter (6) eine trichterförmige Erweiterung (7) umfaßt, die in Höhe des engen ringförmigen Raumes gegen die Außenwandung des Trockners (5) gedrückt wird und die Dichtigkeit zwischen dem Behälter und der Hülse des Trockners (5) gewährleistet.

5. Vorrichtung nach irgendeinem der Ansprüche 1 bis 4, dadurch gekennzeichnet, daß der Fuß (9) des Behälters (6) einen Wulst (10) umfaßt, der in eine Auskehlung (2) der Hülse eingreift.

6. Vorrichtung nach irgendeinem der Ansprüche 1 bis 5, dadurch gekennzeichnet, daß der Fuß (9) des Behälters (6) eine Querschnittsform aufweist, die der Querschnittsform der Hülse (1) entspricht.

7. Vorrichtung nach irgendeinem der Ansprüche 1 bis 6, dadurch gekennzeichnet, daß der Behälter (6) eine kreisrunde Form besitzt, um der Form der Bürste oder des Pinsels (14) zu entsprechen, die/der die Auftragsvorrichtung für das kosmetische Erzeugnis darstellt.

8. Vorrichtung nach irgendeinem der Ansprüche 1 bis 7, dadurch gekennzeichnet, daß die Hülse (1) und die Kappe (11) einen Querschnitt gleicher Form aufweisen, die kein kreisförmiger Ring zu sein braucht.
